# EUROPÄISCHE PATENTSCHRIFT

(11) **EP 0 588 312 B1**
(45) Veröffentlichungstag und Bekanntmachung des Hinweises auf die Patenterteilung: **27.11.1996**
(21) Anmeldenummer: 93114811.8
(22) Anmeldetag: 15.09.1993
(51) Int. Cl.: F24H 1/28

(54) **Heizkessel**
Boiler
Chaudière

(30) Priorität: 15.09.1992 AT 1833/92
(43) Veröffentlichungstag der Anmeldung: 23.03.1994
(73) Patentinhaber: A. SCHWARZ + CO., A-6100 Seefeld (AT)
(72) Erfinder: Stöckl, Alois, A-6176 Völs (AT)
(74) Vertreter: Torggler, Paul, Dr.

(56) Entgegenhaltungen:
- DE-A- 1 454 507
- DE-A- 3 618 979
- US-A- 2 617 390
- US-A- 3 259 107
- N.T.I.S. TECH NOTES März 1984 , SPRINGFIELD 'WOOD-FUELED BOILER UNIT'

## Beschreibung

Die Erfindung bezieht sich auf einen Heizkessel mit einem vorzugsweise zylindrischen Brennraum, einem Kesselraum für das Heizwasser und mindestens einem Rauchzug, wobei der Kesselraum einen Zylinder mit vertikaler Längsachse beschreibt und die Längsachse des Brennraumes, der in den Kesselraum ragt, zumindestens annähernd horizontal ausgerichtet und die Rauchzüge vom Brennraum zur oberen Abschlußwand des Kesselraumes führen und wobei im Brennraum ein Ölgebläsebrenner mit annähernd horizontaler Flammrichtung angeordnet ist. Ein derartiger Heizkessel ist aus dem Dokument DE-A-1 454 507 bekannt.

Nach dem bekannten Stand der Technik besteht die Heizeinrichtung eines Wohnhauses im allgemeinen aus drei Gruppen, nämlich dem Heizkessel mit dem Brennraum, einer oder mehrerer Verteilereinrichtungen und einem Boiler. Diese sind als baulich separate Einheiten gefertigt und nehmen entsprechend viel Raum ein. Ein weiterer Nachteil ist, daß der Betrieb des Heizkessels relativ laut ist und besonders in der Übergangszeit und im Sommer bei Brauchwasserbetrieb relativ hohe Bereitschaftsverluste beim Heizwasser auftreten.

Aufgabe der Erfindung ist es, einen Heizkessel der eingangs erwähnten Art dahingehend zu verbessern, daß eine optimale Aufbereitung des Heizwassers und ein ruhiger Heizbetrieb möglich ist.

Dies wird erfindungsgemäß dadurch erreicht, daß mehrere vorzugsweise vier Rauchzüge vorgesehen sind, die geradlinig und schräg vom vorderen Bereich des Brennraumes zur Mitte der oberen Abschlußwand des Kesselraumes verlaufen und daß der Brennraum nach hinten geneigt ist.

Dadurch, daß die Rauchzüge vorne in den Brennraum münden und oben mittig aus dem Kesselraum austreten, ist einerseits eine sehr leichte Reinigung der Rauchzüge möglich und andererseits kann oben ein drehbarer Rauchgasanschluß vorgesehen sein, sodaß der erfindungsgemäße Heizkessel in jeder beliebigen Richtung an einen Abgasanschluß angeschlossen werden kann.

Um das Ablaufen des Kondenzwassers zu erleichtern, ist in einem vorteilhaften Ausführungsbeispiel vorgesehen, daß der Brennraum in einem Winkel von etwa 5° nach hinten geneigt ist.

Um eine möglichst geringe Stellfläche für den Heizkessel und die damit verbundenen Armaturen zu erreichen, ist in einem weiteren Ausführungsbeispiel der Erfindung vorgesehen, daß die Einheit Brennraum und Kesselraum zusammen mit Verteilerrohren und Verteilerarmaturen der Heizkreise und einem Wärmetauscher für Brauchwasser in einem wärmeisolierten Heizschrank angeordnet sind.

Nachfolgend wird ein Ausführungsbeispiel der Erfindung anhand der Figuren der beiliegenden Zeichnungen eingehend beschrieben.

Die Fig. 1 Zeigt einen Vertikalschnitt durch den erfindungsgemäßen Heizkessel und die Fig. 2 zeigt eine Stirnansicht des erfindungsgemäßen Heizkessels.

Der erfindungsgemäße Heizkessel 1 ist stehend angeordnet und besteht aus einem zylindrischen Kesselraum 2 mit vertikaler Längsachse (3).

Auf dem ersten Drittel der Höhe des Kesselraumes 2 ist der Brennraum 4 angeordnet, der ebenfalls zylindrisch ausgeführt ist und mit annähernd horizontaler Längsmittelachse 5 in den Kesselraum 2 eingesetzt ist.

Im Brennraum 4 befindet sich ein Ölgebläsebrenner 6. Der Ölgebläsebrenner 6 ist ebenfalls annähernd horizontal ausgerichtet. Die Flamme liegt in der Längsachse 5 des Brennraumes 4. Weiters befindet sich im Brennraum 4 eine Büchse 7, die die Flamme 8 umgibt. Im vorderen Bereich der Büchse 7 ist ein Spalt 9 vorgesehen, der die Rückfuhr von Rauchgas ermöglicht und so die Flamme 8 kühlt.

Die Rauchzüge 10 verlaufen geradlinig und schräg vom vorderen Bereich des Brennraumes 4 zur Mitte der oberen Abschlußwand 11 des Kesselraumes 2. Oben befindet sich vorteilhaft ein drehbarer Rauchgasanschluß. Vorzugsweise sind vier Rauchzüge 10 mit Turbulatoren vorgesehen.

Der Brennraum 4 ist leicht nach hinten geneigt, um eine bessere Verdunstung des Kondenzwassers zu ermöglichen, welche sich am tiefsten und heißesten Punkt des Brennraumes 4 sammelt. Im allgemeinen wird die Längsachse 5 des Brennraumes 4 in einem Winkel von etwa 5° zur Horizontalen verlaufen.

Der Heizkessel 1 bestehend aus dem Brennraum 4 und dem Kesselraum 2 ist zusammen mit dem Heizkreisen 12 und den Armaturen 13 in einem isolierten Heizschrank 14 untergebracht.

Im Heizschrank 14 befindet sich auch ein Wärmetauscher 15, vorzugsweise ein Plattenwärmetauscher, an den die Brauchwasserleitungen 16 angeschlossen sind.

Dadurch, daß das Heizwasser des Heizkessels 1 für die Raumheizung verwendet wird, ergeben sich minimalste Bereitschaftsverluste, besonders in der Heizübergangszeit und im Sommer bei Brauchwasserbetrieb. Weiters ist der Heizkessel auch in der Heizübergangszeit sofort heizbereit.

Das Brauchwasser ist legionellenfrei, da es nur bei Bedarf im Wärmetauscher 15, der als Durchlauferhitzer fungiert, erwärmt wird.

Die vertikale Anordnung des Heizkessels 1 und die Zusammenfassung von Heizkessel 1, Verteilerkreisen 12 und Wärmetauscher 15 in einem Heizschrank 14 ermöglicht eine geringe Stellfläche und bietet die Möglichkeit, den Heizschrank direkt an der Wand zu montieren.

Durch die langen Rauchgaszüge 10 ist der Heizkessel 1 während des Betriebes sehr leise.

Der Heizkessel 1 kann 200 l bis 500 l Wasser aufnehmen.

## Patentansprüche

1. Heizkessel (1) mit einem vorzugsweise zylindrischen Brennraum (4) einem Kesselraum (2) für das Heizwasser und mindestens einem Rauchzug (10), wobei der Kesselraum (2) einen Zylinder mit vertikaler Längsachse (3) beschreibt und die Längsachse (5) des Brennraumes (4), der in den Kesselraum (2) ragt, zumindestens annähernd horizontal ausgerichtet und die Rauchzüge (10) vom Brennraum zur oberen Abschlußwand (11) des Kesselraumes (2) führen, und wobei im Brennraum (4) ein Ölgebläsebrenner (6) mit annähernd horizontaler Flammrichtung angeordnet ist, dadurch gekennzeichnet, daß mehrere vorzugsweise vier Rauchzüge (10) vorgesehen sind, die geradlinig und schräg vom vorderen Bereich des Brennraumes (4) zur Mitte der oberen Abschlußwand (11) des Kesselraumes (2) verlaufen und daß der Brennraum (4) nach hinten geneigt ist.

2. Heizkessel nach Anspruch 1, dadurch gekennzeichnet, daß der Brennraum (4) in einem Winkel von etwa 5° nach hinten geneigt ist.

3. Heizkessel nach Anspruch 1 oder 2, dadurch gekennzeichnet, daß sich der Brennraum (4) in etwa auf der Höhe des unteren Drittels des Kesselraumes (2) befindet.

4. Heizkessel nach Anspruch 1, dadurch gekennzeichnet, daß der Rauchgasanschluß (17) des Heizkessels (1) drehbar ist.

5. Heizkessel nach einem der Ansprüche 1 bis 4, dadurch gekennzeichnet, daß die Einheit Brennraum (4) und Kesselraum (2) zusammen mit Verteilerrohren (12) und Verteilerarmaturen (13) der Heizkreise und einem Wärmetauscher (15) für Brauchwasser in einem wärmeisolierten Heizschrank (14) angeordnet sind.

## Claims

1. A boiler (1) having a preferably cylindrical combustion chamber (4), a boiler chamber (2) for the hot water and at least one smoke flue (10), wherein the boiler chamber (2) describes a cylinder with a vertical longitudinal axis (3) and the longitudinal axis (5) of the combustion chamber (4) which projects into the boiler chamber (2) is oriented at least approximately horizontally and the smoke flues (10) lead from the combustion chamber to the upper terminal wall (11) of the boiler chamber (2), and wherein disposed in the combustion chamber (4) is an oil fan burner (6) with an approximately horizontal flame direction, characterised in that there are provided a plurality of and preferably four smoke flues (10) which extend rectilinearly and inclinedly from the front region of the combustion chamber (4) to the centre of the upper terminal wall (11) of the boiler chamber (2) and that the combustion chamber (4) is inclined rearwardly.

2. A boiler according to claim 1 characterised in that the combustion chamber (4) is inclined rearwardly at an angle of about 5°.

3. A boiler according to claim 1 or claim 2 characterised in that the combustion chamber (4) is disposed approximately at the height of the lower third of the boiler chamber (2).

4. A boiler according to claim 1 characterised in that the flue gas connection (17) of the boiler (1) is rotatable.

5. A boiler according to one of claims 1 to 4 characterised in that the unit of the combustion chamber (4) and the boiler chamber (2) together with distributor tubes (12) and distributor fittings (13) of the heating circuits and a heat exchanger (15) for water for industrial use are arranged in a heat-insulated heating cabinet (14).

## Revendications

1. Chaudière (1) comportant une chambre de combustion (4) de préférence cylindrique, une chambre de chauffe (2) pour l'eau de chauffage et au moins un carneau (10), étant précisé que la chambre de chauffe (2) définit un cylindre à axe longitudinal vertical (3), que l'axe longitudinal (5) de la chambre de combustion (4) qui pénètre dans la chambre de chauffe (2) est orienté au moins approximativement à l'horizontale et que les carneaux (10) vont de la chambre de combustion à la paroi terminale supérieure (11) de la chambre de chauffe (2), et étant précisé qu'il est prévu dans la chambre de combustion (4) un brûleur à mazout à air forcé (6) dont la flamme est orientée approximativement à l'horizontale, caractérisée en ce qu'il est prévu plusieurs, de préférence quatre carneaux (10) qui s'étendent en ligne droite et en biais de la zone avant de la chambre de combustion (4) au milieu de la paroi terminale supérieure (11) de la chambre de chauffe (2), et en ce que la chambre de combustion (4) est inclinée vers l'arrière.

2. Chaudière selon la revendication 1, caractérisée en ce que la chambre de combustion (4) est inclinée vers l'arrière suivant un angle d'environ 5°.

3. Chaudière selon la revendication 1 ou 2, caractérisée en ce que la chambre de combustion (4) se trouve à peu près à la hauteur du tiers inférieur de la chambre de chauffe (2).

4. Chaudière selon la revendication 1, caractérisée en ce que le raccordement de gaz de fumée (17) de la chaudière (1) est rotatif.

5. Chaudière selon l'une des revendications 1 à 4, caractérisée en ce que l'unité formée de la chambre de combustion (4) et de la chambre de chauffe (2) est disposée, avec des tuyaux distributeurs (12), une robinetterie de distribution (13) des circuits de chauffage et un échangeur de chaleur (15) pour l'eau industrielle, dans une armoire de chauffage (14) pourvue d'une isolation thermique.
